# FASCICULE DE BREVET EUROPEEN

(11) **EP 0 119 936 B1**
(45) Date de publication et mention de la délivrance du brevet: **03.12.1986**
(21) Numéro de dépôt: 84420015.4
(22) Date de dépôt: 01.02.1984
(51) Int. Cl.: G07F 3/02, G07D 5/02

(54) **Procédé optique pour déterminer les dimensions d'un objet en mouvement relatif, et plus particulièrement d'une pièce de monnaie dans un appareil à pré-paiement, et dispositif pour sa mise en oeuvre**
Optisches Verfahren und Vorrichtung zur Bestimmung der Abmessungen eines sich bewegenden Gegenstandes, insbesondere einer Münze in einem Verkaufsautomaten
Optical method and apparatus to determine the dimensions of a relatively moving object, in particular a coin in a vending machine

(30) Priorité: 10.02.1983 FR 8302442
(43) Date de publication de la demande: 26.09.1984
(73) Titulaire: MECELEC, Société Anonyme, F-07300 Tournon-sur-Rhône (FR)
(72) Inventeur: Sellier, Christian, F-07300 TOURNON-sur-RHONE (FR)
(74) Mandataire: Monnier, Joseph

## Description

La présente invention a pour objet un procédé optique propre à déterminer les dimensions d'un objet en mouvement par rapport au dispositif lui- même, et elle est plus particulièrement applicable au cas des pièces de monnaie engagées dans un appareil à pré-paiement, tel qu'un distributeur automatique.

On sait qu'on exige de ces appareils qu'ils trient les pièces de monnaie qu'ils reçoivent, d'abord pour éliminer et renvoyer celles qui ne correspondent pas à ce que l'utilisateur de l'appareil aurait dû introduire (pièces d'une autre valeur que celle requise, pièces fausses ou jetons, etc), mais parfois aussi pour distinguer entre plusieurs types de pièces susceptibles d'être acceptées jusqu'à ce que le total de leurs valeurs individuelles représente la somme exigée pour le fonctionnement de l'appareil. On a donc été amené à concevoir ainsi divers dispositifs permettant d'effectuer automatiquement un tel triage (et auxquels on en associe souvent d'autres propres à tester le métal constitutif de la pièce).

On a notamment imaginé de faire circuler la pièce à examiner dans un couloir comportant une paroi très légèrement inclinée contre laquelle elle glisse en roulant sur une piste qui, vue en section transversale, comporte une série de gradins allant en descendant en direction de la paroi, de façon à la faire passer en face d'une rangée substantiellement verticale de cellules photo-électriques convenablement éclairées. Les cellules détectent ainsi le diamètre de la pièce et le niveau du gradin sur lequel elle roule, lequel est caractéristique de son épaisseur. Toutefois, ce système exige un assez grand nombre de cellules et sa précision est limitée par l'écartement de celles-ci dans la rangée ainsi que par la finesse des gradins de la piste.

Afin d'illustrer de manière plus précise l'état de la technique, on citera le document FR-A-2 149 436 (MARS INCORPORATED) qui décrit un procédé pour la détermination ou la vérification des caractéristiques dimensionnelles d'une pièce de monnaie qu'on fait rouler sur une piste inclinée de façon à la faire passer devant deux cellules photo-électriques normalement éclairées, mais dont elle obture au passage l'éclairement, ces cellules étant situées à un niveau déterminé au-dessus de la piste. Les signaux relevés à partir de ces cellules permettent soit de calculer le diamètre de la pièce, soit par comparaison avec les données enregistrées, de vérifier si elle entre dans une catégorie prévue et, s'il existe plusieurs catégories, dans laquelle.

On peut également citer le document FR-A- 2 215 661 (TEL S.A.) qui a pour objet un sélecteur de pièces ou jetons en fonction de leur diamètre. Le dispositif comprend d'une part un chemin de roulement incliné défini par une entaille dont le fond et l'une des parois latérales sont orientées obliquement, d'autre part deux détecteurs placés l'un en amont, l'autre en aval, du canal de calibrage formé par ledit chemin de roulement et au moins deux parties superposées de guidage longitudinal dont chacune présente, côté aval, un décrochement de butée, Si par suite de son diamètre une pièce est maintenue en portée contre ce décrochement, son arrêt est révélé par les détecteurs, et ceux-ci actionnent un mécanisme qui escamote la partie inférieure du chemin de roulement et évacue de ce fait la pièce refusée dans un canal de restitution. Le sélecteur décrit prend en compte l'épaisseur de chaque pièce par suite du profil en V de la section de l'entaille qui forme chemin de roulement.

La présente invention vise à permettre d'établir un procédé optique particulièrement simple n'exigeant qu'un petit nombre de cellules et grâce auquel on puisse déterminer et/ou vérifier de façon extrêmement précise le diamètre et l'épaisseur d'une pièce de monnaie introduite dans un appareil du genre en question, étant entendu qu'il peut également s'appliquer à tous les cas posant des problèmes analogues.

L'invention a également pour objet un dispositif pour la mise en oeuvre du procédé de détermination et/ou de vérification.

Le procédé et le dispositif suivant l'invention sont définis par la revendication 1, respectivement la revendication 3.

Le dessin annexé, donné à titre d'exemple, permettra de mieux comprendre l'invention, les caractéristiques qu'elle présente et les avantages qu'elle est susceptible de procurer :
Figure 1 est une vue schématique en élévation montrant une pièce de monnaie qui roule sur une piste pour passer devant deux cellules électriques successives situées au même niveau.
Figure 2 est une vue en plan correspondant à fig. 1.
Figure 3 est une représentation graphique des signaux de sortie des deux cellules dans le cas où la pièce se déplace à vitesse constante.
Figure 4 est une vue semblable à celle de fig. 3, mais correspondant au cas d'un mouvement uniformément accéléré de la pièce de monnaie.
Figure 5 est une coupe montant schématiquement une pièce de monnaie roulant dans une entaille constituée, suivant l'invention, par un flanc droit et un flanc oblique.
Figure 6 est une vue schématique montrant la pièce de monnaie de fig. 5 un peu avant qu'elle ne passe en face de trois cellules disposées à deux niveaux différents en vue d'identifier son diamètre et son épaisseur, conformément à l'invention.
Figures 7 et 8 sont des vues semblables à celle de fig. 5, mais correspondant à des pièces d'épaisseurs différentes.
Figure 9 est une représentation graphique des signaux de sortie des trois cellules de fig. 6.
Figure 10 montre comment on peut calculer le diamètre de la pièce en fonction des réponses de ces trois cellules.
Figure 11 est une coupe montrant une réalisation pratique possible du dispositif schématisé en fig. 5 et 6.

Dans la représentation schématique de fig. 1 et 2, la référence 1 désigne une pièce de monnaie de diamètre d située dans un plan moyen vertical et qui roule à une vitesse constante sur une surface ou piste 2 en suivant un trajet rectiligne X-X', son guidage, sa retenue dans le plan précité et son avance étant assurés par des moyens non représentés, mais faciles à imaginer. Elle est ainsi amenée à passer entre une cellule photo-électrique 3a et une source lumineuse 4a qui éclaire celle-ci. De ce fait, la sortie de la cellule affecte le profil ABCDEF représenté en fig. 3. Au temps t₁ₐ correspond la détection du bord avant de la pièce 1 et au temps t₂₈ celle de son bord arrière. Si l'on connaît sa vitesse uniforme de déplacement v, l'expression (t₂ₐ - t₁ₐ)/v correspond à la longueur de segment ou corde PQ déterminé sur le profil circulaire de la pièce par son intersection avec le plan horizontal Y-Y' dans lequel se trouve la cellule 3a. Si l'on appelle cette longueur I, et si l'on désigne par h la distance verticale entre les plans X-X' et Y-Y', on trouve aisément que le diamètre d de la pièce 1 est donné par la formule (₁² + 4h²)/4h.

Dans la pratique, la vitesse de déplacement v de la pièce 1 ne constitue pas un paramètre connu. Pour la déterminer, on utilise une cellule photo-électrique auxiliaire 3b, également située dans le plan Y-Y', mais à une certaine distance de la cellule 3a. La réponse de cette cellule au passage de la pièce est indiquée par le tracé A'B'C'D'E'F' en fig. 3. On comprend que le décalage chronométrique t_{1b} - t₁ₐ est représentatif de la vitesse recherchée et que si l'on appelle m la distance qui sépare les deux cellules 3a et 3b, l'on peut écrire v= m/(t_{1b} - t₁ₐ).

Il résulte de ce qui précède qu'en envoyant les signaux ou sorties des cellules 3a et 3b à un micro-ordinateur 5 convenablement programmé, celui-ci pourrait en principe :
- soit calculer le diamètre d de la pièce 1 avec une précision qui ne dépend que de la finesse de détection des cellules ;
- soit à tout le moins comparer la valeur du segment PQ à une ou plusieurs valeurs de référence enregistrées dans sa mémoire, pour décider si la pièce 1 doit être acceptée ou rejetée et, dans le premier cas, pour envoyer à un totalisateur approprié l'indication de la valeur relevée, comme cela est nécessaire dans les appareils exigeant pour leur fonctionnement l'introduction successive de plusieurs pièces de monnaie.

Toutefois un tel processus n'est pas applicable en pratique car il laisse de côté deux facteurs importants.

En premier lieu on a supposé ci-dessus que la pièce 1 se déplaçait d'un mouvement uniforme. Or cela n'est pratiquement jamais le cas. On assure en fait ce déplacement par gravité en inclinant convenablement le trajet X-X' sur la surface de roulement 2 (et en inclinant bien entendu de façon correspondante le plan Y-Y' dans lequel se trouvent les cellules). Il en résulte que le mouvement de la pièce tend à s'effectuer avec une accélération constante, C'D' étant alors un peu plus court que CD, comme montré en fig. 4. Pour éliminer cette source d'erreur l'invention fait appel à la notion de vitesse moyenne, valable dans le cas d'un mouvement uniformément accéléré et suivant laquelle le déplacement réalisé entre deux instants déterminés est égal au temps qui sépare ceux-ci multiplié par la moyenne des vitesses instantanées à chacun d'eux. Dans le cas considéré, la vitesse est égale à m/(t_{ib} - t,,) au passage devant la première cellule et à m/(t_{2b}-t₂₈) devant la seconde. Il est facile de programmer le micro-ordinateur 5 pour qu'il calcule la moyenne de ces deux valeurs et qu'il s'en serve pour déterminer le diamètre de la pièce. Les deux cellules 3a et 3b jouent alors le même rôle.

Par ailleurs un second facteur important pour l'opération de triage des pièces est constitué par l'épaisseur de celles-ci.

Pour déterminer l'épaisseur, l'invention prévoit de faire rouler la pièce 1 non plus sur une surface ou piste plane, mais bien dans une entaille rectiligne comportant (fig. 5) un flanc vertical 6 et un flanc incliné 7. On conçoit que la hauteur p du trajet de roulement X-X' (fig. 6) de la pièce au-dessus du fond de la rainure est directement proportionnelle à l'épaisseur de celle-ci. Pour une pièce plus mince 1' (fig. 7) )e trajet en question est situé plus bas, tandis que pour une pièce plus épaisse 1" (fig. 8) il se trouve plus haut.

En outre, on dispose sur la longueur de la rainure une troisième cellule photo-électrique 3c, située dans un plan horizontal Z-Z' différent de celui Y-Y' des cellules 3a et 3b. On a référencé h₂ la hauteur de ce plan au-dessus du trajet de roulement X-X' de la pièce 1, la hauteur du plan Y-Y' étant ici désignée par h,.

Cette cellule répond également au passage de la pièce 1 en envoyant des signaux correspondants au micro-ordinateur 5. A titre d'indication, l'on a indiqué en fig. 9 l'allure de l'ensemble des trois signaux ainsi reçus par l'ordinateur, savoir ABCDEF pour première cellule 3a A'B'C'D'E'F' pour la seconde 3b, et A"B"C"D"E"F" pour la troisième 3c, en supposant les trois cellules disposées en élévation comme indiqué en fig. 6. La vitesse de la pièce étant mesurée par les cellules 3a et 3b, cette troisième cellule 3c permet de son côté de mesurer le segment ou corde RS en fonction de cette vitesse.

Si la pièce 1 roule bien sur le trajet X-X' prévu pour elle, le micro-ordinateur 5 doit déduire des signaux de la cellule 3c un diamètre rigoureusement égal à celui calculé à partir de ceux reçus des cellules 3a et 3b. Si tel n'est pas le cas, c'est que la pièce suit un trajet différent situé au-dessous ou au-dessus de X-X', donc qu'elle ne comporte pas l'épaisseur prévue.

Bien entendu, pour réaliser un fonctionnement correct, on doit là encore tenir compte de l'accélération éventuelle de la pièce lors de son passage devant les cellules. Cela s'obtient aisément en disposant la cellule 3c entre les cellules 3a et 3b dans le sens longitudinal et à égale distance de ces dernières. La cellule 3c se trouve alors dans une zone où la vitesse instantanée de la pièce est égale à sa vitesse moyenne entre les deux premières cellules.

Il convient encore de noter que le dispositif décrit en référence à fig. 6 peut fonctionner correctement même si le plan Y-Y' passe substantiellement par le centre O de la pièce. En effet, si alors les cellules 3a et 3b ne sont pratiquement pas affectées par les petites variations d'enfoncement de la pièce dans l'entaille 6-7, la troisième cellule 3c, située à un niveau nettement différent, l'est de façon suffisante pour permettre d'identifier la pièce considérée.

Toujours en référence à fig. 6, on peut encore remarquer que dans les cas où l'on pourrait considérer que la vitesse de la pièce est constante et est connue, il serait alors possible de se dispenser de la cellule 3b, la cellule 3a suffisant en principe à déterminer la longueur de la corde PQ.

Si l'on doit simplement éliminer les pièces non conformes à un modèle déterminé, la constatation de l'identité ou de la non-identité des diamètres déterminés à partir des niveaux respectifs Y-Y' et Z-Z' est alors suffisante. Si, comme cela est le cas avec certains distributeurs de tickets, l'appareil considéré doit recevoir successivement plusieurs pièces différentes afin de fonctionner, le dispositif peut alors envoyer au micro-ordinateur 5 des signaux indicateurs de la longueur des segments PQ et RS, qu'il a mesurés. Le micro-ordinateur compare ces données avec celles enregistrées dans sa mémoire et décide si la pièce peut être acceptée ou non. Dans la négative, il la rejette et dans l'affirmative il envoie la représentation de sa valeur à un totalisateur approprié propre à déclencher l'appareil à pré-paiement quand le total prévu est atteint.

Mais on peut en outre désirer connaître le diamètre réel des pièces en dépit de la plus ou moins grande hauteur du niveau de leur trajet de roulement dans l'entaille 6-7.

Fig. 10 montre que le calcul du diamètre du cercle représentatif de la pièce 1 (ou 1' ou 1", fig. 7 et 8) est parfaitement possible à partir des signaux reçus des cellules, sans qu'on ait à se préoccuper de la hauteur de trajet de roulement de la pièce considérée. En effet, si l'on appelle ici Il la longueur de la corde PQ mesurée par les cellules 3a et 3b, et 1₂ celle de la corde RS déterminée par la troisième cellule 3c, on voit aisément que si on les dispose symétriquement par rapport à un axe vertical U-U' en ayant soin de les maintenir à l'écartement h,-h₂ des plans horizontaux Y-Y' et Z-Z', les quatre points PQRS définissent bien une circonférence unique dont on peut calculer le diamètre quant on connaît l₁, 1₂, h, et h₂. Pour ne pas compliquer inutilement les présentes, on ne détaillera pas ce calcul qui ne comporte aucune difficulté majeure. On indiquera simplement qu'on peut notamment le baser sur la similitude des triangles définis par la corde oblique QS et son prolongement jusqu'à intersec- ter en T l'axe vertical U-U' et d'un troisième triangle défini quant à lui par cet axe U-U', par la perpendiculaire OV qui, partant du centre O, aboutit au milieu de la corde oblique QS, et par le segment oblique VT. Ce calcul ne dépasse pas les possibilités d'un micro-ordinateur convenablement programmé. Une fois connu le diamètre de la pièce, il est facile de calculer son épaisseur, si on le désire, en déterminant la hauteur du centre O au-dessus de l'un des segments PQ et RS, en ajoutant à la valeur ainsi trouvée la hauteur du plan de ce segment au-dessus de celui de l'entrée de l'entaille 6-7, puis en soustrayant du total le rayon de la pièce. De la valeur de cet enfoncement, l'on déduit l'épaisseur recherchée.

Fig. 11 indique très schématiquement comment on peut réaliser en pratique un dispositif suivant l'invention. On aperçoit en 8 une paroi légèrement inclinée et sur laquelle la pièce 1 glisse à la façon connue. Les cellules telles que 3a et 3c sont montées dans des perforations de la paroi 8. Celle-ci constitue le flanc droit 6 de l'entaille inférieure dont le flanc oblique 7 se raccorde à une autre paroi 9 qui définit avec la précédente 8 le couloir dans lequel circulent les pièces introduites dans l'appareil. Ce couloir est fermé en haut par une baguette supérieure 10. En face des cellules se trouvent les émetteurs de lumière, ici 4a pour la cellule 3a et 4c pour celle 3c. Ces émetteurs peuvent être des photo-diodes, les cellules étant de leur côté des photo-transistors. Mais bien entendu, l'on pourrait utiliser tout autre type d'éléments équivalents, notamment des ampoules incandescentes ponctuelles avec des lentilles et des diaphragmes convenablement calibrés dans les cas où l'on désirerait obtenir une précision particulièrement poussée. Il serait encore possible d'employer des dispositifs intégrants émetteurs et récepteurs d'un même côté du couloir (type lecteur de code à barres).

Il va de soi qu'en certains cas l'un au moins des plans Y-Y' et Z-Z' peut se trouver au-dessus du centre de la pièce. L'écartement entre les cellules 3a et 3b peut varier.

## Revendications

1. Procédé pour la détermination ou la vérification des caractéristiques dimensionnelles d'un objet (1) plat, notamment d'une pièce de monnaie, qu'on fait rouler sur une piste (6-7) inclinée à une vitesse uniformément accélérée de façon à le faire passer devant deux cellules photo-électriques principales (3a. 3b) successives qui sont normalement éclairées mais dont il obture au passage l'éclairement, ces cellules (3a, 3b) étant situées à un même niveau déterminé au-dessus de la piste (6-7) afin que les signaux relevés par ces cellules permettent soit de calculer, à partir de la vitesse moyenne de l'objet (1), le diamètre de celui-ci, soit par comparaison avec les données enregistrées de vérifier si cet objet entre dans une catégorie prévue, s'il existe plusieurs catégories, dans laquelle, caractérisé en ce qu'en utilisant une piste (6-7) à section en forme d'entaille présentant un premier flanc (6) parallèle au plan de l'objet (1) et un second flanc (7) dont le profil général rectiligne fait avec le premier un angle déterminé, on dispose sur le trajet de cet objet (1) une cellule photo-électrique auxiliaire (3c) qui est située à égale distance entre les deux cellules principales (3a. 3b) tout en se trouvant à un niveau (2-2') diffèrent de celui (Y-Y') desdites cellules, et en ce qu'on déduit des signaux de sortie de cette cellule auxiliaire (3c) un signal (RS) représentatif du diamètre de l'objet (1) pour une profondeur d'enfoncement déterminée de celui-ci dans l'entaille (6-7) en fonction de son épaisseur.

2. Procédé suivant la revendication 1, caractérisé en ce qu'on envoie les signaux ou réponses des cellules (3a, 3b, 3c) à un micro-ordinateur (5) qui calcule le diamètre et l'épaisseur de l'objet (1

3. Dispositif pour la détermination ou la vérification des caractéristiques dimensionnelles d'un objet plat (1), notamment d'une pièce de monnaie, du genre comprenant une piste (6-7) inclinée pour le roulement de l'objet (1) à une vitesse uniformément accélérée, deux cellules photo-électriques principales (3a, 3b) situées à un même niveau approprié au-dessus de ladite piste, des sources lumineuses pour éclairer normalement chacune desdites cellules dont l'objet obture au passage l'éclairement, et des moyens pour traiter les signaux émis par ces cellules afin de permettre soit de calculer, à partir de la vitesse moyenne de l'objet, le diamètre de celui-ci, soit par comparaison avec les données enregistrées de vérifier si cet objet entre dans une catégorie prévue et, s'il existe plusieurs catégories, dans laquelle, caractérisé en ce que la piste (6-7) est à section en forme d'entaille présentant un premier flanc (6) parallèle au plan de l'objet (1) et un second flanc (7) dont le profil général rectiligne fait avec le premier un angle déterminé, tandis que sur le trajet de l'objet (1) est disposée une cellule auxiliaire (3c) située à égale distance entre les deux cellules principales (3a, 3b) et à un niveau (2-2') différent de celui (Y-Y') desdites cellules, les moyens de traitement (5) étant en outre agencés pour déduire des signaux de sortie de cette cellule auxiliaire (3c) un signal (RS) représentatif du diamètre de l'objet (1) pour une profondeur d'enfoncement déterminée de celui-ci dans l'entaille (6-7) en fonction de son épaisseur.

4. Dispositif suivant la revendication 3, caractérisé en ce que les moyens pour le traitement des signaux ou réponses émis par les cellules (3a, 3b, 3c) sont constitués par un ordinateur (5) qui calcule le diamètre et l'épaisseur de l'objet (1).

## Claims

1. Method for the determination or the verification of the dimensional characteristics of a flat objet (1), particularly of a coin, which is rolled on an inclined track (6-7) at a uniformly accelerated speed so as to pass in front of two successive principal photoelectric cells (3a, 3b) which are normally illuminated but whose light is blocked by passage of the object, these cells (3a, 3b) being located at a same determined level above the track (6-7) so that the signals picked up by these cells permit either the calculation, from the average speed of the object (1), of the diameter of the latter, or by comparison with recorded data the verification of whether this object falls within a prescribed category and, if there are several categories, in which one, characterised in that. by using a track (6-7) having a cross-section in the form of a groove presenting a first side parallel to the plane of the object (1) and a second side of which the generally rectilinear profile forms a predetermined angle with the first, an auxilary photoelectric cell (3c) is disposed on the path of said object (1) equidistant between the two principal cells (3a, 3b) while being located at a level (2-2') different from that (Y-Y') of said cells, and in that from the output signals of this auxiliary cell (3c) a signal (RS) is deduced which is representative of the diameter of the object (1) for a determined depth of penetration of the latter into the groove (6-7) as a function of its thickness.

2. Method according to claim 1, characterised in that the signals or responses of the cells (3a, 3b, 3c) are fed to a microcomputer (5) which calculates the diameter and the thickness of the object (1

3. Apparatus for the determination or the verification of the dimensional characteristics of a flat object (1), particularly a coin, of the type comprising an inclined track (6-7) for rolling the object (1) at a uniformly accelerating speed, two principal photoelectric cells (3a, 3b) located at an appropriate same level above said track, light sources to normally illuminate each of said cells of which the object obscures the illumination as it passes, and means for processing the signals emitted by these cells to permit either the calculation, from the average speed of the object, of the diameter of the latter, or by comparison with recorded data the verification of whether this object falls within a prescribed category and, if there are several categories, in which one, characterised in that the track (6-7) is in cross-section in the form of a groove presenting a first side (6) parallel to the plane of the object (1) and a second side (7) of which the generally rectilinear profile forms a predetermined angle with the first, whilst on the path of the object (1) is disposed an auxiliary cell (3c) situated equidistant between the two principal cells (3a, 3b) and at a level (2-2') different from that (Y-Y') of said cells, processing means (5) being moreover provided to deduce from the output signals of this auxiliary cell (3c) a signal (RS) representative of the diameter of the object (1) for a determined depth of penetration of the latter into the groove (6-7) as a function of its thickness.

4. Apparatus according to claim 3, characterised in that the means for processing the signals or responses emitted by the cells (3a. 3b, 3c) is a computer (5) which calculates the diameter and the thickness of the object (1).

## Patentansprüche

1. Verfahren zur Bestimmung oder Überprüfung der Abmessungen eines flachen Gegenstandes (1), insbesondere einer Münze, die auf einer geneigten Bahn (6-7) mit gleichmäßiger Beschleunigung rollt, wobei sie zwei aufeinanderfolgende, normalerweise beleuchtete photoelektrische Hauptzellen (3a, 3b) passiert und dabei deren Beleuchtung verhindert, während diese Zellen (3a, 3b) in gleicher, vorbestimmter Höhe über der Bahn (6-7) vorgesehen sind, damit die durch diese Zellen erzeugten Signale entweder das Berechnen des Durchmessers des Gegenstandes (1) auf Grund seiner mittleren Geschwindigkeit oder. durch Vergleich mit den eingegebenen Daten, die Überprüfung ermöglichen. ob dieser Gegenstand in eine vorgesehene Kategorie fällt und, wenn mehrere solche vorhanden sind, in welche, dadurch gekennzeichnet, daß unter Verwendung einer im Querschnitt kerbenförmigen Bahn (6-7) mit einer zur Ebene des Gegenstandes (1) parallelen ersten Flanke (6) und einer zweiten Flanke (7), deren im allgemeinen geradliniges Profil mit der ersten Flanke einen festgelegten Winkel bildet, auf dem Weg des Gegenstandes (1) eine photoelektrische Hilfszelle (3c) vorgesehen wird, die sich von den beiden Hauptzellen (3a, 3b) im gleichen Abstand, jedoch in einer Höhe (2-2') befindet, die von der Höhe (Y-Y') der Hauptzellen verschieden ist, und daß von den Ausgangssignalen dieser Hilfszelle (3c) ein repräsentatives Signal (RS) des Durchmessers des Gegenstandes (1) für eine vorbestimmte Eindringtiefe desselben in die Kerbe (6-7) in Abhängigkeit von seiner Dicke abgeleitet wird.

2. Verfahren nach Anspruch 1, dadurch gekennzeichnet, daß die Signale oder Antworten der Zellen (3a, 3b, 3c) an einen Mikrocomputer (5) geleitet werden, der den Durchmesser und die Dicke des Gegenstandes (1) berechnet.

3. Vorrichtung zur Bestimmung oder Überprüfung der Abmessungen eines flachen Gegenstandes (1), insbesondere einer Münze, mit einer geneigten Bahn (6-7), in der ein Gegenstand mit gleichmäßiger Beschleunigung rollt, zwei über dieser in gleicher, geeigneter Höhe befindlichen photoelektrischen Hauptzellen (3a, 3b), Lichtquellen, welche normalerweise diese Zellen beleuchten, deren Beleuchtung jedoch durch den Gegenstand bei seinem Durchgang verdeckt wird, und Mitteln zur Behandlung der von diesen Zellen ausgesandten Signale, damit entweder das Berechnen des Durchmessers des Gegenstandes (1) auf Grund seiner mittleren Geschwindigkeit oder, durch Vergleich mit den eingegebenen Daten die Überprüfung ermöglicht wird, ob dieser Gegenstand in eine vorgesehene Kategorie fällt und, wenn mehrere solche vorhanden sind, in welche, gekennzeichnet durch eine im Querschnitt kerbenförmige Bahn (6-7) mit einer zur Ebene des Gegenstandes (1) parallelen ersten Flanke (6) und einer zweiten Flanke (7), deren im allgemeinen geradliniges Profil mit der ersten Flanke einen festgelegten Winkel bildet, während auf dem Weg der Gegenstandes (1) eine photoelektrische Hilfszelle (3c) vorgesehen ist, die sich von den beiden Hauptzellen (3a, 3b) im gleichen Abstand, jedoch in einer Höhe (2-2') befindet, die von der Höhe (Y-Y') der Hauptzellen (3a, 3b) verschieden ist, sowie durch Verarbeitungsmittel (5), die so eingerichtet sind, daß von den Ausgangssignalen dieser Hilfszelle (3c) ein repräsentatives Signal (RS) des Durchmessers des Gegenstandes (1) für eine vorbestimmte Eindringtiefe desselben in die Kerbe (6-7) in Abhängigkeit von seiner Dicke abgeleitet wird.

4. Vorrichtung nach Anspruch 3, dadurch gekennzeichnet, daß die Mittel zur Verarbeitung der von den Zellen (3a, 3b, 3c) ausgesandten Signale oder Antworten von einem Computer (5) gebildet sind, der den Durchmesser sowie die Dicke des Gegenstandes (1) berechnet.
